# EUROPÄISCHE PATENTSCHRIFT

(11) **EP 1 223 268 B1**
(45) Veröffentlichungstag und Bekanntmachung des Hinweises auf die Patenterteilung: **03.03.2004**
(21) Anmeldenummer: 01127993.2
(22) Anmeldetag: 24.11.2001
(51) Int. Cl.: E04F 19/06

(54) **Fussbodenleiste**
Skirting-board
Plinthe

(30) Priorität: 11.01.2001 DE 20100413 U
(43) Veröffentlichungstag der Anmeldung: 17.07.2002
(73) Patentinhaber: Proline Profil System GmbH, 56154 Boppard (DE)
(72) Erfinder: Daly, Aaron, 72178 Waldachtal (DE); Seibold, Günther, 72178 Waldachtal (DE)
(74) Vertreter: Luderschmidt, Schüler & Partner GbR

(56) Entgegenhaltungen:
- EP-A- 0 801 187
- US-A- 5 657 598

## Beschreibung

Die Erfindung betrifft eine Fußbodenleiste zur Überbrückung einer Fuge in einem Fußboden mit den Merkmalen des Oberbegriffs des Anspruchs 1 bzw. des Anspruchs 2.

Derartige Fußbodenleisten sind an sich bekannt. Sie dienen der Überbrückung einer Fuge in einem Fußboden beispielsweise an einem Übergang von einem Fußbodenbelag (z. B. Parkett) zu einem anderen Fußbodenbelag (z. B. Fliesen), am Übergang von einem Zimmer zu einem anderen Zimmer oder auch zur Festlegung eines Randes eines Teppichbodens auf einem Fußboden. Die unterschiedlichen Fußbodenbeläge können verschiedene Höhen aufweisen, so dass an der Fuge auch eine Stufe zu überbrücken ist.

Auch aus der US-A-5 657 598 ist eine zweiteilige Fußbodenleiste bekannt, die über ein Scharnier zur Verbindung der Abdeckprofilleiste mit dem Halter verfügt. Das Scharnier weist eine zylindrische Scharnierwelle auf, die einstückig mit dem Halter ausgebildet ist, und ferner an der Abdeckprofilleiste einstückig angeformte gerundete Rippen besitzt, die eine Nut bilden, so daß die Abdeckprofilleiste auf den Halter aufschnappbar ist. Nachteilig ist, daß eine Höhenverstellung und Lagefestlegung der gelenkig gelagerten Abdeckprofilleiste nicht möglich ist.

Die EP-A-0 801 187 beschreibt eine Fußbodenleiste, deren Abdeckprofil an einem Befestigungselement mit einem Kugelkopf schwenkbar gelagert ist. Auch diese Fußbodenleiste erlaubt keine Höhenverstellung und keine Festlegung der Verschwenkung des Abdeckprofils. Damit sind dem Ausgleich von Höhenunterschieden bestimmte Grenzen gesetzt.

Der Erfindung liegt die Aufgabe zugrunde, eine Fußbodenleiste vorzuschlagen, die eine gute Anpassungsmöglichkeit an unterschiedlich hohe Fußbodenbeläge aufweist und sich in gewünschter Lage festlegen läßt.

Diese Aufgabe wird erfindungsgemäß durch die Merkmale des Anspruchs 1 gelöst. Die Fußbodenleiste weist ein Scharnier mit einer in Längsrichtung der Fußbodenleiste verlaufenden Scharnierwelle auf, an der die Abdeckprofilleiste über Schrauben festgelegt wird. Die Schrauben, die entsprechend den Figuren 1 bis 3 selbstfestlegend ausgebildet sind, dringen in die Nut und schließlich in die Wandung der Scharnierwelle ein und drücken die Nut der Scharnierwelle auseinander. Es ist einleuchtend, daß hierdurch die Schamierwelle in ihrer Lage weitgehend arretiert wird, und die Abdeckprofilleiste gegen Abhebung gesichert ist. Die Höhenlage der Abdeckprofilleiste wird davon abhängen, wie tief die Schraube in die Scharnierwellennut eingedreht ist. Die Abdeckprofilleiste weist an ihrer Unterseite einen angeformten Steg auf, der im Abschnitt des Schraubendurchgriffs durch die Abdeckprofilleiste völlig weggeschnitten ist, um die Schraube beim Festlegen der Abdeckprofilleiste und beim Eindrehen in die Scharnierwellennut nicht zu behindern. Der Steg ist als Feder zur Nut ausgebildet und dient zum Ausrichten der Profilleiste, damit für die Schraube die Nut gut gefunden wird. Nach Ausdrehen der Schrauben kann die Abdeckprofilleiste zerstörungsfrei vom Halter gelöst werden.

Alternativ wird die Aufgabe auch mit den Merkmalen des Anspruchs 2 gelöst. Die an der Abdeckprofilleiste angeformte Feder weist eine besondere Greifeinheit auf, mit der sie sich in der entsprechend mit einer Verzahnung ausgebildeten Nut der Schwenkachse festhalten kann. Da die Rastverbindung beispielsweise eine mit einer Verzahnung hintergreifende Rastnase ist, ermöglicht dies eine schnelle Befestigung der Abdeckprofilleiste am Halter durch einfaches Eindrücken ohne Verschraubung in gewünschter Höhe, wobei die Abdeckprofilleiste gleichzeitig sich in die gewünschte Lage ausrichtet und verbleibt. Die Rastnase hat den Vorteil, daß die Abdeckprofilleiste ohne Schäden an der Rastverbindung sich wieder vom Halter entfernen läßt.

Die erfindungsgemäße Fußbodenleiste kann eine Anzahl einzelner Halter aufweisen, die in Längsrichtung der Fußbodenleiste verteilt in der Fuge im Fußboden befestigt werden. Vorzugsweise weist die Fußbodenleiste einen in ihrer Längsrichtung durchgehenden, als Profilleiste ausgebildeten Halter auf.

Um zusätzlich zur Schwenkbarkeit eine Höheneinstellmöglichkeit der Fußbodenleiste zu schaffen, sind die Wangen der Nut mit einer längsverlaufenden Verzahnung versehen, an der sich ein Haltemittel, vorzugsweise ein am freien Längsrand der Feder angeformtes, im Querschnitt hakenförmiges Rastelement, halten kann. Durch unterschiedlich tiefes Einbringen der Feder in die Nut, bei der sich jeweils das Rastelement verhakt, läßt sich eine Höhe der Abdeckprofilleiste über einem Grund der Fuge, in der der Halter der Fußbodenleiste befestigt ist, einstellen.

In bevorzugter Ausgestaltung der Erfindung weist die Fußbodenleiste eine Abstützung für die Abdeckprofilleiste auf, die die Abdeckprofilleiste bei einem Auftreten auf die verlegte Fußbodenleiste stabil abstützt.

Das Scharnier der Fußbodenleiste weist bei einer Ausgestaltung der Erfindung eine Schamierwelle mit zylindrischer Oberfläche an einander abgewandten Seiten auf. Auf übrigen Oberflächenabschnitten kann die Scharnierwelle von der Zylinderform abweichen. Mit ihren zylindrischen Oberflächen liegt die Scharnierwelle in einer Ω-förmigen Nut ein, die aufgrund ihrer Querschnittsform eine Hinterschneidung aufweist, in der die Schamierwelle schwenkbar einliegt.

Die Schamierwelle kann bei Ausgestaltung der Erfindung einstückig mit der Abdeckprofilleiste oder dem Halter sein, so daß die Fußbodenleiste zweiteilig ist. Die Scharnierwelle ist in diesem Fall beispielsweise durch eine ballige Ausbildung von Seitenflächen eines Stegs gebildet, der einstückig mit der Abdeckprofilleiste oder dem Halter ist. Mit seinen balligen Seitenflächen liegt der Steg in der Ω-förmigen Nut des jeweils anderen Teils der Fußbodenleiste ein. Eine andere Ausgestaltung der Erfindung sieht die Scharnierwelle als separates Teil der Fußbodenleiste vor.

Die Erfindung wird nachfolgend anhand zweier in der Zeichnung dargestellter Ausführungsbeispiele näher erläutert.

Es zeigen:
- Figur 1: eine erfindungsgemäße Fußbodenleiste in Explosionsdarstellung in Perspektive;
- Figur 2: die Fußbodenleiste aus Figur 1 in zusammengesetztem und verlegtem Zustand im Querschnitt; und
- Figur 3: ein zweites Ausführungsbeispiel einer erfindungsgemäßen Fußbodenleiste in einer Figur 2 entsprechenden Darstellung.

Die in Figur 1 dargestellte, erfindungsgemäße Fußbodenleiste 10 weist eine Abdeckprofilleiste 12, einen Halter 14 und eine Scharnierwelle 16 auf. Die drei Teile 12, 14, 16, der Fußbodenleiste 10 können beispielsweise aus Kunststoff oder auch aus Metall bestehen. Sie sind vorzugsweise elastisch.

Die Abdeckprofilleiste 12 weist einen T-förmigen Querschnitt mit einem Steg 18 und einem gewölbten Querhaupt 20 auf (vgl. Figur 2). Der Steg 18 ist mit Unterbrechungen 22 zum Eindrehen von Schrauben 24 versehen. Die Unterbrechungen 22 sind als Schlitze im Steg 18 ausgebildet. Fluchtend mit den Unterbrechungen 22 weist das Querhaupt 20 Löcher 26 zum Durchstecken der Schrauben 24 auf.

Der Halter 14 ist als Profilleiste mit einer Basisplatte 28 ausgebildet, von der zwei gewölbte, in Längsrichtung des Halters 14 verlaufende Federstege 30 abstehen. Die Federstege 30 sind parallel zueinander und mit Abstand voneinander angeordnet, sie begrenzen eine im Querschnitt Ω-förmige Nut 32 zwischen sich. Die Grundplatte 28 steht auf einer Seite der Federstege 30 über und ist dort mit Schraublöchern 34 versehen.

Die Scharnierwelle 16 weist an zwei einander abgewandten Seiten ihres Umfangs zylindrische Oberflächen auf, ihr Querschnitt ist in Figur 2 zu sehen. Sie ist mit einer in Längsrichtung verlaufenden Nut 36 versehen, deren Wangenflächen eine in Längsrichtung verlaufende Verzahnung aufweisen. Auf einer der offenen Seite der Nut 36 abgewandten Seite weist die Scharnierwelle 16 einen in Längsrichtung verlaufenden, mit ihr einstückigen Ansatz 38 mit in etwa rechteckförmigem Querschnitt auf.

Die Verlegung der Fußbodenleiste 10 ist in Figur 2 dargestellt. Die erfindungsgemäße Fußbodenleiste 10 wird beispielsweise in einer Nut 40 zwischen zwei Fußbodenbelägen 42, 44 verlegt. Im dargestellten Ausführungsbeispiel ist der Fußbodenbelag rechts ein Parkett 42 und der Fußbodenbelag links ein Teppich 44, die auf einem Untergrund 46 verlegt sind. Zum Verlegen der Fußbodenleiste 10 wird zunächst deren Halter 14 in die Nut 40 eingesetzt und mit dem Untergrund 46 beispielsweise verschraubt oder verklebt. Anschließend wird die Scharnierwelle 16 in die Ω-förmige Nut 32 zwischen den beiden Federstegen 30 des Halters 14 eingeschnappt. Aufgrund ihrer Nut 36 ist die Scharnierwelle 16 elastisch zusammendrückbar und dadurch gut zwischen die ebenfalls elastischen Federstege 30 einschnappbar. Mit ihren zylindrischen, einander abgewandten Oberflächen ist die Scharnierwelle 16 formschlüssig und schwenkbar in der Ω-förmigen Nut 32 aufgenommen, die Schamierwelle 16 bildet mit den Federstegen 30 ein Scharnier 16, 30 der Fußbodenleiste 10.

Anschließend wird die Abdeckprofilleiste 12 aufgesetzt, so dass Ihr Steg 18 in die Nut 36 der Scharnierwelle 16 gelangt und dass die Abdeckprofilleiste 12 mit ihrem gewölbten Querhaupt 20 auf den Fußbodenbelägen 42, 44 auf beiden Seiten der Fußbodenleiste 10 aufsitzt. Unterschiedliche Höhen der Fußbodenbeläge 42, 44 auf beiden Seiten der Fußbodenleiste 10 werden durch Schwenken der Abdeckprofilleiste 12 im Scharnier 16, 30 ausgeglichen. Eine Höhenanpassung erfolgt durch eine Einstecktiefe des Stegs 18 der Abdeckprofilleiste 12 in die Nut 36 der Scharnierwelle 16. Der Steg 18 der Abdeckprofilleiste 12 und die Nut 36 der Scharnierwelle 16 bilden eine Nut- und Federverbindung 18, 36, der Steg 18 lässt sich deswegen auch als Feder 18 der Nut- und Federverbindung 18, 30 bezeichnen. Abschließend werden die Schrauben 24 durch die Löcher 26 in der Abdeckprofilleiste 12 in die Unterbrechungen 22 des Stegs 18 eingedreht. Schraubengewinde der Schrauben 24 schneiden sich dabei in die Unterbrechungen 22 begrenzende Flächen des Stegs 18 ein. Des Weiteren stehen die Schraubengewinde seitlich über den Steg 18 vor und stehen dadurch in Eingriff mit den Wangenflächen der Nut 36. Auf diese Weise verbinden die Schrauben 24 die Abdeckprofilleiste 12 mit der Scharnierwelle 16 und fixieren die Abdeckprofilleiste 12 in ihrer Höhe an der Scharnierwelle 16.

Der Ansatz 38 der Scharnierwelle 16 steht an einem Grund der Ω-förmigen Nut 32 des Halters 14 auf, er bildet eine Abstützung 38, die die Abdeckprofilleiste 12 beispielsweise bei einem Darauftreten stabil abstützt. Das Querhaupt 20 der Abdeckprofilleiste 12 überdeckt die Nut 40 zwischen den beiden Fußbodenbelägen 42, 44.

Solange der Steg 18 der Abdeckprofilleiste 12 nicht in die Nut 36 der Scharnierwelle 16 eingesteckt ist, lässt sich die Schamierwelle 16 leicht elastisch zusammendrücken und dadurch in die Ω-förmige Nut 36 des Halters 14 einschnappen. Ist der Steg 18 der Abdeckprofilleiste 12 in die Nut 36 der Scharnierwelle 16 eingesteckt, lässt sich die Scharnierwelle 16 nicht mehr zusammendrücken und hat dadurch einen guten Halt durch Formschluss in der Ω-förmigen Nut 32 des Halters 14.

Figur 3 zeigt eine gegenüber Figuren 1 und 2 abgewandelte Ausführungsform einer erfindungsgemäßen Fußbodenleiste 10. Es werden zur Vermeidung von Wiederholungen nachfolgend im Wesentlichen nur die Unterschiede der beiden Ausführungsformen erläutert und im Übrigen wird hinsichtlich Figur 3 auf die vorstehenden Ausführungen zu Figuren 1 und 2 verwiesen. Für übereinstimmende Bauteile werden in Figur 3 mit Figuren 1 und 2 gleiche Bezugszahlen verwendet.

Die Fußbodenleiste 10 aus Figur 3 weist eine Rastverbindung zwischen der Abdeckprofilleiste 12 und der Scharnierwelle 16 anstelle einer Schraubverbindung auf. Der Steg 18 der Abdeckprofilleiste 12 weist an seinem freien Längsrand ein in Längsrichtung durchgehendes, im Querschnitt hakenförmiges Rastelement 48 auf, welches mit einer Verzahnung 50 der Wangenflächen der Nut 36 zusammenwirkt. Die Verzahnungen 50 sind an beiden Wangenflächen der Nut 36 ausgebildet, um die Abdeckprofilleiste 12 auch umgekehrt einsetzen zu können. Die Verzahnungen 50 sind in Längsrichtung verlaufend ausgebildet und weisen ein sägezahnförmiges Profil auf. Durch das Eindrücken des Stegs 18 der Abdeckprofilleiste 12 in die Nut 36 der Scharnierwelle 16 rastet das Rastelement 48 des Stegs 18 an einer der beiden Verzahnungen 50 der Wangenflächen der Nut 36 der Schamierwelle 16 ein und sichert die Abdeckprofilleiste 12 gegen Abheben. Die Abdeckprofilleiste 12 der Fußbodenleiste 10 aus Figur 3 wird durch einfaches Eindrücken mit ihrem Steg 18 in die Nut 36 der Scharnierwelle 16 mit dieser und mit dem Halter 14 ohne Schrauben verbunden. Im Übrigen ist die in Figur 3 dargestellte Fußbodenleiste 10 übereinstimmend mit der in Figuren 1 und 2 dargestellten Fußbodenleiste 10 ausgebildet.

## Patentansprüche

1. Fußbodenleiste (10) zur Überbrückung einer Fuge in einem Fußboden mit einer Abdeckprofilleiste (12) und mit einem oder mehreren Halter/n (14), der/die in der Fuge befestigbar ist/sind, und mit dem/denen die Abdeckprofilleiste (12) verbindbar ist, wobei die Fußbodenleiste (10) ein Scharnier (16, 30) aufweist, das die Abdeckprofilleiste (12) um eine in Längsrichtung der Fußbodenleiste (10) verlaufende Schwenkachse schwenkbar mit dem/den Halter/n (14) verbindet, wobei das Scharnier (16, 30) eine Scharnierwelle (16) mit zylindrischer Oberfläche zumindest an zwei aneinander abgewandten Seiten aufweist, die in einer Ω-förmigen Nut (32) des/der Halter/s (14) einliegt, **dadurch gekennzeichnet, daß** die Scharnierwelle (16) eine in Längsrichtung verlaufende Nut (36) aufweist, in die durch die Abdeckprofilleiste (12) greifende Schrauben (24) als Haltemittel eingreifen, und daß die Abdeckprofilleiste (12) eine Feder (18) aufweist, die Unterbrechungen (22) zum Eindrehen der Schrauben (24) aufweist, wobei das Schraubengewinde der Schrauben (24) seitlich aus der Feder (18) vorsteht und in Wangenflächen der Nut (36) eingreift.

2. Fußbodenleiste (10) zur Überbrückung einer Fuge in einem Fußboden mit einer Abdeckprofilleiste (12) und mit einem oder mehreren Halter/n (14), der/die in der Fuge befestigbar ist/sind, und mit dem/denen die Abdeckprofilleiste (12) verbindbar ist, wobei die Fußbodenleiste (10) ein Scharnier (16, 30) aufweist, das die Abdeckprofilleiste (12) um eine in Längsrichtung der Fußbodenleiste (10) verlaufende Schwenkachse schwenkbar mit dem/den Halter/n (14) verbindet, wobei das Scharnier (16, 30) eine Scharnierwelle (16) mit zylindrischer Oberfläche zumindest an zwei aneinander abgewandten Seiten aufweist, die in einer Ω-förmigen Nut (32) des/der Halter/s (14) einliegt, **dadurch gekennzeichnet, daß** die Schamierwelle (16) eine in Längsrichtung verlaufende Nut (36) aufweist, in die eine an der Abdeckprofilleiste (12) vorgesehene Feder (18) als Haltemittel über eine Rastverbindung (48, 50) eingreift.

3. Fußbodenleiste nach Anspruch 1 oder 2, **dadurch gekennzeichnet, daß** die Fußbodenleiste (10) einen Halter (14) aufweist, der als in Längsrichtung der Fußbodenleiste (10) verlaufende Leiste ausgebildet ist.

4. Fußbodenleiste nach einem der vorhergehenden Ansprüche, **dadurch gekennzeichnet, daß** die Scharnierwelle (16) eine Nut- und Federverbindung (18, 36) mit einer Einstellmöglichkeit in Tiefenrichtung der Nut (36) aufweist.

5. Fußbodenleiste nach einem der vorhergehenden Anspniche, **dadurch gekennzeichnet, daß** die Fußbodenleiste (10) eine Abstützung (38) für die Abdeckprofilleiste (12) aufweist.

## Claims

1. Floor strip (10) for bridging a joint in a floor, having a masking profile strip (12) and having one or more bases (14) which can be fastened in place in the joint and to which the masking profile strip (12) can be connected, the floor strip (10) having a hinge (16, 30) which connects the masking profile strip (12) to the base (14) in such a way that the masking profile strip (12) is pivotable about an axis of pivot extending in the longitudinal direction of the floor strip (10), the hinge (16, 30) having a hinge-shaft (16) having, at least on two mutually remote sides, a cylindrical surface, which hinge-shaft (16) rests in an Ω-shaped groove (32) in the base (14), **characterised in that** the hinge-shaft (16) has a groove or mortise (36) extending in the longitudinal direction, in which screws (24) which pass through the masking profile strip engage as retaining means, and **in that** the masking profile strip (12) has a tenon (18) which has interruptions (22) for screwing the screws (24) into, the threads of the screws (24) then projecting from the tenon (18) laterally and engaging in side-faces of the groove or mortise (36).

2. Floor strip (10) for bridging a joint in a floor, having a masking profile strip (12) and having one or more bases (14) which can be fastened in place in the joint and to which the masking profile strip (12) can be connected, the floor strip (10) having a hinge (16, 30) which connects the masking profile strip (12) to the base (14) in such a way that the masking profile strip (12) is pivotable about an axis of pivot extending in the longitudinal direction of the floor strip (10), the hinge (16, 30) having a hinge-shaft (16) having, at least on two mutually remote sides, a cylindrical surface, which hinge-shaft (16) rests in an Ω-shaped groove (32) in the base (14), **characterised in that** the hinge-shaft (16) has a groove or mortise (36) extending in the longitudinal direction in which a tenon (18) provided on the masking profile strip (12) engages as a retaining means via a latching connection (48, 50).

3. Floor strip according to claim 1 or 2, **characterised in that** the floor strip (10) has a base (14) which is in the form of a strip extending in the longitudinal direction of the floor strip (10).

4. Floor strip according to one of the foregoing claims, **characterised in that** the hinge-shaft (16) has a mortise-and-tenon joint (18, 36) providing a setting facility in the depthwise direction of the groove or mortise (36).

5. Floor strip according to one of the foregoing claims, **characterised in that** the floor strip (10) has a support (38) for the masking profile strip (12).

## Revendications

1. Barrette de recouvrement de sol (10) pour recouvrir un joint dans un sol comportant une barrette profilée de recouvrement (12) et un ou plusieurs dispositifs de retenue (14), qui peut/peuvent être fixé(s) dans le joint et à l'aide duquel ou desquels la barrette profilée de recouvrement (12) peut être reliée, la barrette de recouvrement de sol (10) comportant une charnière (16, 30), qui relie la barrette profilée de recouvrement (12) au(x) dispositif(s) de retenue (14) de manière à pouvoir pivoter autour d'un axe de pivotement qui s'étend dans la direction longitudinale de la barrette de recouvrement de sol (10), et dans laquelle la charnière (16, 30) comporte un axe de charnière (16) possédant une surface cylindrique sur au moins deux côtés à l'opposé l'un de l'autre et qui s'engage dans une rainure en forme de Ω (32) du/des dispositif(s) de retenue (14), **caractérisée en ce que** l'axe de charnière (16) possède une rainure (36) qui s'étend dans la direction longitudinale et dans laquelle s'engagent, en tant que moyens de retenue, des vis (24) qui s'engagent à travers la barrette profilée de recouvrement (12), et que la barrette profilée de recouvrement (12) comporte un ressort (18), qui possède des interruptions (22) pour le vissage des vis (24), le filetage des vis (24) faisant saillie latéralement hors du ressort (18) et s'engageant dans des surfaces de flasques de la rainure (36).

2. Barrette de recouvrement de sol (10) pour recouvrir un joint dans un sol comportant une barrette profilée de recouvrement (12) et un ou plusieurs dispositifs de retenue (14), qui peut/peuvent être fixé(s) dans le joint et à l'aide duquel ou desquels la barrette profilée de recouvrement (12) peut être reliée, la barrette de recouvrement de sol (10) comportant une charnière (16, 30), qui relie la barrette profilée de recouvrement (12) au(x) dispositif (s) de retenue (14) de manière à pouvoir pivoter autour d'un axe de pivotement qui s'étend dans la direction longitudinale de la barrette de recouvrement de sol (10), et dans laquelle la charnière (16, 30) comporte un axe de charnière (16) possédant une surface cylindrique sur au moins deux côtés à l'oppose l'un de l'autre et qui s'engage dans une rainure en forme de Ω (32) du/des dispositif(s) de retenue (14), **caractérisée en ce que** l'axe de charnière (16) possède une rainure (36) qui s'étend dans la direction longitudinale et dans laquelle un ressort (18) prévu sur la barrette profilée de recouvrement (12) s'engage en tant que moyens de retenue par l'intermédiaire d'une liaison à encliquetage (48, 50).

3. Barrette de recouvrement de sol selon la revendication 1 ou 2, **caractérisée en ce que** la barrette de recouvrement de sol (10) comporte un dispositif de retenue (14), qui est agencé sous la forme d'une barrette qui s'étend dans la direction longitudinale de la barrette de recouvrement de sol (10).

4. Barrette de recouvrement de sol selon l'une des revendication précédentes, **caractérisée en ce que** l'axe de charnière (16) comporte un système de liaison à tenon et mortaise (18, 36) présentant une possibilité de réglage dans le sens de la profondeur de la rainure (36).

5. Barrette de recouvrement de sol selon l'une des revendications précédentes, **caractérisée en ce que** la barrette (10) de recouvrement de sol comporte un appui (38) pour la barrette profilée de recouvrement (12).
